# EUROPÄISCHE PATENTSCHRIFT

(11) **EP 2 604 438 B1**
(45) Veröffentlichungstag und Bekanntmachung des Hinweises auf die Patenterteilung: **03.06.2015**
(21) Anmeldenummer: 12193360.0
(22) Anmeldetag: 20.11.2012
(51) Int. Cl.: B42B 2/00, B42B 9/00, B42C 1/12, B42B 4/00, B42B 9/02, B42B 9/04, B65H 39/00, B65H 3/08, B65H 5/30, B65H 5/32, B65H 39/043, B65H 39/055

(54) **Verfahren zum Steuern eines Anlegers einer Sammelheftmaschine**
Method for controlling a saddle stitching machine feeder
Procédé de commande du margeur d'une assembleuse

(30) Priorität: 14.12.2011 DE 102011120994
(43) Veröffentlichungstag der Anmeldung: 19.06.2013
(73) Patentinhaber: Müller Martini Holding AG, 6052 Hergiswil (CH)
(72) Erfinder: Fritsch, Stephan, 8500 Frauenfeld (CH); Hoffmann, Steffen, 04249 Leipzig (DE); Preuß, Falk, 04275 Leipzig (DE)

(56) Entgegenhaltungen:
- EP-A1- 0 917 965
- EP-A2- 1 525 998
- DE-A1- 19 841 265

## Beschreibung

Die Erfindung betrifft ein Verfahren zum Steuern eines Anlegers einer Sammelheftmaschine nach dem Oberbegriff des Anspruchs 1.

Aus der Auslegeschrift DE 1 100 043 ist ein Greifer für eine Buchbindereimaschine zum Erfassen und Festhalten von Bogen bekannt, dessen Schließbewegung durch Betätigen eines pneumatischen Arbeitszylinders eingeleitet wird. Wird der Arbeitszylinder unter Vakuum gesetzt oder mit Druckluft beaufschlagt, dann wird ein an einer Kolbenstange befestigter Greiferfinger entgegen der Kraft einer Feder angezogen. Die Druck- oder Saugluft wird dem Arbeitszylinder über ein Steuerventil zugeführt, das mit einer verstellbaren Nockenscheibe so gesteuert wird, dass die Greiferkraft geregelt ist. Eine Nockenscheibe hat entsprechend der Nockenkurve eine feste Stellcharacteristik. Zur Verstellung der Nockenscheibe sind in der Auslegeschrift keine Details offenbart.

Bei Druckmaschinen ist es auch aus der DE 42 21 929 C2 bekannt, die Bewegung von mit einer Trommel verbundenen Greifern mit einem Rechner zu steuern, so dass eine schnelle Anpassung an sich ändernde Betriebsbedingungen möglich und die Greiferkraft abhängig vom Bedruckstoff einstellbar ist. Die Greiferbewegungen werden mit einer pneumatischen Kolben-Zylindereinheit gesteuert, wobei mit Hilfe eines Wegmesssystems abhängig vom Drehwinkel der Trommel die Stellposition des Kolbens durch einen Soll/Ist-Vergleich geregelt wird. In der Schrift ist nicht näher ausgeführt, welche Bedruckstoff-Kenngrößen bei einer Berechnung von Stellpositionen des Kolbens eine Rolle spielen.

Ein in der DE 197 52 017 A1 beschriebener Sammelhefter umfasst mehrere Falzbogenanleger. Die Drehgeschwindigkeit der Trommeln eines Anlegers kann abhängig von der Papierqualität verzögert oder beschleunigt werden, wobei die Geschwindigkeit einer Sammelkette gleichförmig ist.

Aus der DE 198 41 265 A1 geht hervor, in einem Anleger eines Sammelhefters Sensoren vorzusehen, die Länge und Breite der Falzbogen erfassen. Anhand der Sensorsignale kann ein Registeranschlag automatisch eingestellt werden. Die den Falzbogen während eines Förderns haltenden Greifer werden herkömmlich mittels eines Kurvengetriebes betätigt.

Aufgabe der Erfindung ist es, ein Verfahren zum Steuern eines Anlegers einer Sammelheftmaschine anzugeben, welches den Bedienaufwand beim Einstellen des Anlegers verringert, welches die Zuverlässigkeit beim Auflegen von Falzbogen auf eine Transportvorrichtung erhöht und welches die Qualität beim Zusammentragen und Heften verbessert.

Die Aufgabe wird mit einem Verfahren gelöst, welches die Merkmale nach Anspruch 1 aufweist. Vorteilhafte Ausgestaltungen ergeben sich aus den Unteransprüchen.

Gemäß der Erfindung werden beim Steuern eines Anlegers einer Sammelheftmaschine die Öffnungs- bzw. Schließzeitpunkte von Greifern programmgesteuert, stufenlos und formatabhängig geregelt. Hierzu werden in einer Steuereinrichtung Daten zu den Abmessungen und zur Seitenzahl der Falzbogen eingegeben, aus denen Stellsignale für Stellglieder der Greifer generiert werden. Durch die automatisierte Vereinzelung von Falzbogen ist es möglich, die Schalt- und Reaktionszeiten produktbezogen zu variieren. Beim Einsatz von pneumatischen Steuerungen kann die Zahl der mechanischen Bauteile verringert werden, so dass geringe Herstellungskosten entstehen. Durch eine geringe Zahl von mechanischen Verschleißstellen wird die Zuverlässigkeit des Anlegers verbessert. Markierungen an den Falzbogen können vermieden werden, indem die Greifkräfte variabel eingestellt werden.

Die Erfindung soll nachstehend anhand eines Ausführungsbeispieles erläutert werden, es zeigen:
Fig. 1: ein Schema einer Sammelheftmaschine mit mehreren Anlegern,
Fig. 2: eine Schnittdarstellung durch einen Anleger,
Fig. 3: eine Vereinzelungstrommel mit pneumatischen Arbeitszylindern,
Fig. 4: ein mit Arbeitszylindern betätigtes Greiferpaar einer Vereinzelungstrommel,
Fig. 5: Falzbogen und deren Abmessungen, und
Fig. 6: ein Schema einer Steuereinrichtung für einen Anleger.

Eine in Fig. 1 dargestellte Sammelheftmaschine umfasst unter anderem drei in Produktionsrichtung 1 nacheinander angeordnete Anleger 2 - 4, eine Heftstation 5 und einen Querförderer 6. Die in den Anlegern 2 - 4 vereinzelten Falzbogen 7 - 9 werden auf einer endlos umlaufenden Sammelkette 10 rittlings übereinander gelegt und zur Heftstation 5 befördert. In der Heftstation 5 werden die zusammengetragenen Falzbogen 7 - 9 durch eine Rückstichdrahtheftung miteinander verbunden. Nach dem Querförderer 6 erhalten die miteinander verbundenen Falzbogen 7 - 9 eine neue Produktionsrichtung 11 zum Weitertransport an einen Trimmer.

Wie aus der Schnittdarstellung des Anlegers 3 in Fig. 2 hervorgeht, liegen Falzbogen 7 übereinander gestapelt in einem Magazin 12. Der Boden des Magazins 12 liegt geneigt zur Horizontalen. Die Falzbogen 7 liegen mit den gefalzten Vorderkanten an einer Registerschiene 13 und mit den Seitenkanten an Seitenkantenanschlägen 14 an. Die Seitenanschläge 14 sind mit einem Motor 15 und einem Spindeltrieb 16 in Richtung 17 senkrecht zur Blattebene auf die Rückenlänge L der Falzbogen 7 einstellbar. Der Motor 15 steht mit einer Steuereinrichtung 18 in Verbindung.

Zum Vereinzeln der Falzbogen 7 von der Unterseite des Falzbogenstapels sind unterhalb einer Öffnung 19 im Boden des Magazins 12 Sauggreifer 20 angeordnet. Die Sauggreifer 20 sind an einer Hohlwelle 21 befestigt und im Vereinzelungstakt um die Achse der Hohlwelle 21 schwenkbar.

In Fig. 2 ist eine Situation dargestellt, bei der ein vereinzelter Falzbogen 7.1 aus den Sauggreifern 20 in mechanische Greifer 22 einer Vereinzelungstrommel 23 übergeben wurde. Die Vereinzelungstrommel 23 rotiert um ihre Achse 24 in Richtung 25. Ein dem vereinzelten Falzbogen 7.1 vorausgehender Falzbogen 7.2 ist in weiteren mechanischen Greifern 26 der Vereinzelungstrommel 23 gehalten. Die Greifer 26 liegen bezüglich der Achse 24 diametral zu den Greifern 22.

Bei einer weiteren Drehung der Vereinzelungstrommel 23 in Richtung 25 gelangt der Falzbogen 7.2 mit seiner Vorderkante gegen einen taschenförmigen Anschlag 27. Der Anschlag 27 ist entsprechend den Falzbogenbreiten B1, B2 mit einem Motor 28 und einem Getriebe 29 in Richtung 30 um die Achse 24 verschwenkbar. Der Motor 28 ist mit der Steuereinrichtung 8 verbunden.

Unterhalb der Vereinzelungstrommel 23 sind zwei weitere Trommeln 31, 32 angeordnet, die sich gegenläufig in Richtung der Pfeile 33, 34 drehen. Fig. 2 zeigt eine Situation, in der ein dem Falzbogen 7.2 vorausgehender Falzbogen 7.3 mittels der Trommeln 31, 32 geöffnet wird. Während der Falzbogen 7.3 mit seiner Vorderkante gegen den Anschlag 27 lag, wurden die an der Vereinzelungstrommel 23 nachlaufenden Enden des Falzbogens 7.3 von Doppelgreifern 35, 36 der Trommel 31 erfasst. Der Vorfalz des Falzbogens 7.3 wurde aus den Deckgreifern 36 an die Greifer 37 der Öffnertrommel 32 übergeben. Der Falzbogen 7.3 wird an den Enden auseinandergezogen und über der Sammelkette 10 fallengelassen. Der Falzbogen 7.3 legt sich über einen Falzbogen 7.4, der mittels des Anlegers 2 bereits auf die Sammelkette 10 gelegt wurde.

Die Figuren 3 und 4 zeigen eine pneumatische Steuerung der Bewegung der Greifer 22, 26 der Vereinzelungstrommel 23. Die Vereinzelungstrommel 23 besteht aus zwei Trommelscheiben 23.1, 23.2, die drehfest auf der hohlen Achse 24 sitzen. Zwischen den Scheiben 23.1, 23.2 sind pneumatische Arbeitszylinder 38, 39 angeordnet, von denen jeweils zwei pneumatische Steuerleitungen 40.1 - 40.4 zu Kanälen 41.1 - 41.4 im Inneren der Achse 24 führen. Die Druckluftzuführung für die Arbeitszylinder 38, 39 geschieht über Drehdurchführungen 42.1 - 42.4, jeweils am Ende eines Kanals 41.1 - 41.4. Die Arbeitskolbenstangen 43, 44 der Arbeitszylinder 38, 39 sind mit Hebeln 45.1, 45.2, 46.1, 46.2 verbunden, welche drehfest an den Greiferwellen 47.1, 47.2, 48.1, 48.2 der Greifer 22, 26 sitzen. An jeder Scheibe 23.1, 23.2 befindet sich ein Greiferpaar 22.1, 26.1; 22.2, 26.2. Beim Ein- und Ausfahren der Kolbenstangen 43, 44 aus den Arbeitszylindern 38, 39 werden die Greiferwellen 47, 48 mit einem Drehmoment beaufschlagt, das ein Schließen bzw. Öffnen der Greifer 22, 26 bewirkt.

Ein Öffnen und Schließen der Greifer 22, 26 geschieht abhängig von den Abmessungen und der Seitenzahl n der Falzbogen 7. Je nachdem, ob es sich um einen Nachfalzbogen NF mit B₁<B₂ (Fig. 5.1), einen Vorfalzbogen VF mit B₁>B₂ (Fig. 5.2) oder um einen Falzbogen mit gleichen Falzbreiten mit B₁=B₂ (Fig. 5.3) handelt, werden die in Fig. 5 dargestellten Abmessungen berücksichtigt. Weitere abmessungsbezogene Daten sind die Bogendicke d und die Grammatur G.

Anhand des in Fig. 6 dargestellten Schemas soll nachstehend die Durchführung des Verfahrens beschrieben werden:
Die Steuereinrichtung18 umfasst unter anderem ein Eingabegerät 49 für Bedienereingaben, welches mit einem Rechner 50 verbunden ist. Der Rechner 50 enthält einen Speicher für Bedienereingaben zu folgenden Größen: Bogenbreite B₁, Bogenbreite B₂, Rückenlänge L Grammatur G, Anzahl n der Seiten, die Falzart wie Nachfalzbogen NF, Vorfalzbogen VF oder Saugerbogen F_{saug}, und Soll-Druck pₛₒₗₗ.

In Rechner 50 werden die eingegebenen Größen verarbeitet und führen zu einer Voreinstellung verschiedener Elemente in den Anlegern 2 - 4. Aus der Rückenlänge L ergibt sich eine Voreinstellung der Seitenanschläge 14 am Magazin 12 mit dem Motor 15. Die Bogenbreite B₂ führt zu einer Voreinstellung des Registeranschlages 27 mit dem Motor 28 und des. Greiferöffnungswinkels α_{ö} der Greifer 22, 26 an der Vereinzelungstrommel 23. Beide Bogenbreiten B₁, B₂ werden verwendet, um die Greiferschließwinkel αₛ der Greifer 35 - 37 an den Trommeln 31, 32 voreinzustellen. Die Rückenlänge L, die Bogenbreiten B₁, B₂ und die Bogendicke d ergeben eine Voreinstellung einer Dickenkontrolleinrichtung, eines Drahtvorschubes und eines Klinscherwerkzeuges der Heftstation 5 und einer Höhe eines Schrittbandes. Anhand der Bogendicke d werden die Greifkräfte F der Greifer 22, 26 der Vereinzelungstrommel 23 voreingestellt. Der vorgegebene Solldruck pₛₒₗₗ hat Einfluß bei der Voreinstellung der Greifkraft F und der Schaltzeit t_{schalt} von Zweiwegeventilen 51.1 - 51.4, die mit den Drehdurchführungen 42.1 - 42.4 verbunden sind. Die Schaltzeit t_{schalt} der Ventile 51.1 - 51.4 ist steuerbar, wozu eine Verbindung 52 zwischen den Ventilen 51.1 - 51.4 und dem Rechner 50 besteht.

Der Druck-Sollwert pₛₒₗₗ wird über eine Verbindung 53 vom Rechner 50 an einen Druckregler 54 übermittelt. Der Druck-Istwert pᵢₛₜ wird vom Druckregler 54 über eine Verbindung 55 an den Rechner 50 übermittelt, wo laufend ein Vergleich mit dem Druck-Sollwert pₛₒₗₗ stattfindet. Stimmen Druck-Sollwert pₛₒₗₗ und Druck-Istwert pᵢₛₜ überein, bleibt die Schaltzeit t_{schalt} konstant. Ist pᵢₛₜ > pₛₒₗₗ, wird die für diesen Ist-Druck pᵢₛₜ erforderliche Schaltzeit t_{schalt} an die Ventile 51.1 bis 51.4 weitergegeben. Weiterhin wird die Information, den Druck pₛₒₗₗ zu senken, an den Druckregler 54 übermittelt. Ist pᵢₛₜ < pₛₒₗₗ, dann wird ebenfalls die für diesen Druck pᵢₛₜ erforderliche Schaltzeit t_{schalt} an die Ventile 51.1 - 51.4 übermittelt und die Information, den Druck auf pₛₒₗₗ zu erhöhen, an den Druckregler 54 weiter gegeben. Mit Hilfe des Druckreglers 54 und der Rückmeldung von pᵢₛₜ kann gewährleistet werden, dass die zur Bogenvereinzelung notwendigen Greiferöffnungswinkel und Greiferschließwinkel ständig konstant bleiben.

Zusätzlich zu dem programmgemäß errechneten pₛₒₗₗ ist vorgesehen, dass ein Bediener jederzeit während des Betriebes für jeden Anleger 2 - 4 einzeln den gewünschten Überdruck pₛₒₗₗ manuell vorgeben kann, ohne die laufende Produktion zu stören. Nach dem manuellen Eingriff erfolgt wieder der reguläre Soll-Istvergleich zwischen pₛₒₗₗ und pᵢₛₜ.

Alle Einstellungen bzw. Veränderungen werden im Rechner 50 gespeichert. Bei identischen Folgeaufträgen können diese Daten aufgerufen werden. Dies reduziert die Einrichtzeit, so dass die Betriebskosten gesenkt werden.

Die Druckluft zum Betätigen der Greifer 22, 26 wird von einer Pumpe 56 bereit gestellt, die über eine Wartungseinheit 57 mit dem Druckregler 54 verbunden ist. Vom Druckregler 54 wird über eine Verbindung 58 die Druckluft an die Ventile 51.1 - 51.4 gegeben, welche entsprechend der Zwei-Wege-Schaltung die Druckluft über die Drehdurchführungen 42.1 - 42.4 an die Arbeitszylinder 38, 39 weiter gibt. Der Antrieb der Trommeln 23, 31, 32 erfolgt synchronisiert mittels der Steuereinrichtung 18, wobei ein Drehgeber 59 an der Achse 24 dazu dient, die aktuelle Drehzahl bzw. den aktuellen Drehwinkel α der Trommel 23 an die Steuereinrichtung 18 bzw. an den Rechner 50 auszugeben.

Die Erfindung ist nicht auf das beschriebene Ausführungsbeispiel beschränkt. Eine automatisierte Steuerung der Greiferbewegungen kann auch für die Greifer 35 bis 37 der Trommeln 31 bis 32 vorgenommen werden. Anstelle von pneumatischen Stellelementen können auch elektrische bzw. elektromagnetische Stellelemente zum Einsatz kommen.

### Bezugszeichenliste

- 1: Produktionsrichtung
- 2-4: Anleger
- 5: Heftstation
- 6: Querförderer
- 7-9: Falzbogen
- 10: Sammelkette
- 11: Produktionsrichtung
- 12: Magazin
- 13: Registerschiene
- 14: Seitenanschlag
- 15: Motor
- 16: Spindeltrieb
- 17: Richtung
- 18: Steuereinrichtung
- 19: Öffnung
- 20: Sauggreifer
- 21: Hohlwelle
- 22: Greifer
- 23: Vereinzelungstrommel
- 24: Achse
- 25: Richtung
- 26: Greifer
- 27: Anschlag
- 28: Motor
- 29: Getriebe
- 30: Richtung
- 31, 32: Trommel
- 33, 34: Pfeil
- 35, 36: Doppelgreifer
- 37: Greifer
- 38, 39: Arbeitszylinder
- 40: Steuerleitung
- 41: Kanal
- 42: Drehdurchführung
- 43, 44: Kolbenstange
- 45, 46: Hebel
- 47, 48: Greiferwelle
- 49: Eingabegerät
- 50: Rechner
- 51: Ventil
- 52, 53: Verbindung
- 54: Druckregler
- 55: Verbindung
- 56: Pumpe
- 57: Wartungseinheit
- 58: Verbindung
- 59: Drehgeber

## Patentansprüche

1. Verfahren zum Steuern eines Anlegers einer Sammelheftmaschine,
bei dem Falzbogen (7-9) nacheinander durch mindestens einen Greifer (22, 26, 35-37) von einem Stapel eines Magazins (12) vereinzelt und auf eine Transportvorrichtung (10) gelegt werden,
wobei ein Öffnen und Schließen des Greifers (22, 26) und ein Betätigen einer Heftvorrichtung (5) ferngesteuert durch Stellsignale einer Steuereinrichtung (18, 50) erfolgen,
**dadurch gekennzeichnet,**
**dass** die Stellsignale aus Daten zu den Abmessungen und zur Seitenzahl der Falzbogen (7-9) generiert werden.

2. Verfahren nach Anspruch 1,
**dadurch gekennzeichnet,**
**dass** vor einem Betätigen des Greifers (22, 26) mindestens eine der nachstehend angeführten Daten zu den Falzbogen (7-9) in die Steuereinrichtung (18, 50) eingegeben werden: die Rückenlänge (L), die Bogenbreite (B), die Bogenbreiten (B₁, B₂) bei Verwenden eines Vor- oder Nachfalzes, die Grammatur (g), die Anzahl (n) der Seiten.

3. Verfahren nach Anspruch 1,
**dadurch gekennzeichnet,**
**dass** mindestens eine der nachstehend angeführten Größen gesteuert oder geregelt wird: die Greiferöffnungsposition (α_{ö}), die Greiferschließposition (αₛ), die Greiferschließkraft (F), die Position von Magazinseitenanschlägen (14), die Sollwerteinstellung einer Dickenmesseinrichtung zusammengefügter Falzbogen (7-9), der Drahtvorschub der Heftvorrichtung (5), die Bewegung von Klinschern der Heftvorrichtung (5) zum Umbiegen von Drahtklammern.

4. Verfahren nach Anspruch 1,
**dadurch gekennzeichnet,**
**dass** bei Verwendung eines an einem umlaufenden Glied (23) befestigten Greifers (22, 26) die Stellsignale zusätzlich aus Signalen eines Drehgebers (59) generiert werden, dessen Ausgangssignale die Drehstellung des umlaufenden Gliedes (23) wiedergeben.

5. Verfahren nach Anspruch 1,
**dadurch gekennzeichnet,**
**dass** zum Betätigen des Greifers (22, 26) mindestens ein pneumatisch steuerbarer Arbeitszylinder (38, 39) verwendet wird.

## Claims

1. Method for controlling a feeder of a saddle stitching machine, wherein signatures (7-9) are individually separated one after another, by means of at least one gripper (22, 26, 35-37), from a stack of a magazine (12) and are laid on a transport device (10), wherein opening and closing of the gripper (22, 26) and actuating of a stitcher (5) is remotely controlled by control signals of a control device (18, 50), **characterised in that** the control signals are generated from data regarding the dimensions and the page count of the signatures (7-9).

2. Method according to claim 1, **characterised in that** before actuation of the gripper (22, 26), at least one of the following data regarding the signatures (7-9) is input into the control device (18, 50): the spine length (L), the sheet width (B), the sheet widths (B₁, B₂) when a low folio lap or a high folio lap is used, the grammage (g), the number (n) of pages.

3. Method according to claim 1, **characterised in that** at least one of the following variables is controlled or regulated: the gripper opening position (α_{ö}), the gripper closing position (αₛ), the gripper closing force (F), the position of magazine side stops (14), the target value setting of a thickness measuring device for gathered signatures (7-9), the wire feed rate of the stitching apparatus (5), the movement of clinchers of the stitching apparatus (5) for bending over wire stitches.

4. Method according to claim 1, **characterised in that**, on use of a gripper (22, 26) fastened to a circulating member (23), the control signals are additionally generated from signals of a rotary encoder (59), the output signals of which give the rotary position of the circulating member (23).

5. Method according to claim 1, **characterised in that**, for actuating the gripper (22, 26), at least one pneumatically controllable working cylinder (38, 39) is used.

## Revendications

1. Procédé dévolu à la commande d'un margeur d'une encarteuse-piqueuse, dans lequel des feuillets pliés (7-9) sont successivement dissociés d'avec une pile d'un magasin (12), par l'intermédiaire d'au moins un organe de préhension (22, 26, 35-37), puis déposés sur un dispositif de transport (10),
sachant qu'une ouverture et une fermeture de l'organe de préhension (22, 26), et un actionnement d'un dispositif d'agrafage (5), s'opèrent en mode télécommandé par des signaux de réglage d'un dispositif de commande (18, 50),
**caractérisé par le fait**
**que** les signaux de réglage sont engendrés sur la base de données se rapportant aux dimensions et au nombre de pages des feuillets pliés (7-9).

2. Procédé selon la revendication 1,
**caractérisé par le fait**
**que**, préalablement à un actionnement de l'organe de préhension (22, 26), au moins l'une des données mentionnées ci-après, se rapportant aux feuillets pliés (7-9), est entrée dans le dispositif de commande (18, 50) : la longueur (L) des dos, la largeur (B) des feuillets, les largeurs (B₁, B₂) desdits feuillets en cas d'utilisation d'un avant-pli ou d'un pli ultérieur, le grammage (g), le nombre (n) des pages.

3. Procédé selon la revendication 1,
**caractérisé par le fait**
**qu'**au moins l'une des grandeurs mentionnées ci-après est commandée ou régulée : l'emplacement (α_{ö}) d'ouverture de l'organe de préhension, l'emplacement (αₛ) de fermeture dudit organe de préhension, la force de fermeture (F) dudit organe de préhension, l'emplacement de butées latérales (14) du magasin, le réglage de valeurs de consigne d'un dispositif de mesure d'épaisseurs de feuillets pliés (7-9) regroupés, l'avance du fil métallique du dispositif d'agrafage (5), le mouvement de rabatteurs dudit dispositif d'agrafage (5), en vue du cintrage d'agrafes en fil métallique.

4. Procédé selon la revendication 1,
**caractérisé par le fait**
**qu'**en cas d'utilisation d'un organe de préhension (22, 26) fixé à un élément (23) tournant en boucle, les signaux de réglage sont additionnellement engendrés sur la base de signaux d'un codeur rotatif (59) dont les signaux de sortie reproduisent la position que ledit élément (23), tournant en boucle, a prise par rotation.

5. Procédé selon la revendication 1,
**caractérisé par le fait**
**qu'**au moins un vérin de travail (38, 39), pouvant être commandé pneumatiquement, est utilisé pour l'actionnement de l'organe de préhension (22, 26).
